# EUROPÄISCHE PATENTSCHRIFT

(11) **EP 1 584 721 B1**
(45) Veröffentlichungstag und Bekanntmachung des Hinweises auf die Patenterteilung: **26.08.2009**
(21) Anmeldenummer: 05004515.2
(22) Anmeldetag: 02.03.2005
(51) Int. Cl.: D04B 21/12

(54) **Hochleistungsschutzmatte in antistatischer und flammhemmender Ausrüstung**
High performance protective fabric with antistatic and fire retarding properties
Toile de protection à haute performance avec propriété antistatique et ignifuge

(30) Priorität: 02.04.2004 DE 102004017016; 31.12.2004 DE 102004063666
(43) Veröffentlichungstag der Anmeldung: 12.10.2005
(73) Patentinhaber: Dr. Klaus Schulte GmbH Chemisch-Technische Fabrikation, 44149 Dortmund (DE)
(72) Erfinder: Schulte-Wantia, Susanne, 44141 Dortmund (DE)
(74) Vertreter: Schulte, Jörg

(56) Entgegenhaltungen:
- EP-A- 0 401 580
- DE-A1- 3 834 701
- DE-U1- 9 102 397
- US-A1- 2003 181 110
- US-B1- 6 250 117
- US-B1- 6 503 853
- US-B1- 6 706 376
- PATENT ABSTRACTS OF JAPAN Bd. 1998, Nr. 03, 27. Februar 1998 (1998-02-27) -& JP 09 302581 A (TOYOBO CO LTD), 25. November 1997 (1997-11-25)

## Beschreibung

Die Erfindung betrifft eine Hochleistungsschutzmatte, insbesondere für den Einsatz in Strecken und Räumen des untertägigen Berg- und Tunnelbaus, bestehend aus Kunststofffadengruppen, die gruppenweise eine Art Gitter ergebend in Kett- und Schussrichtung sich kreuzend verlegt und an den Kreuzungsstellen miteinander verbunden und über eine Kunststoffschicht festgelegt sind.

Im untertägigen Bergbau aber auch im Tunnelbau werden dort, wo Stahlbögen oder -ringe zum Abstützen der Stöße benötigt werden, zwischen diese Stahlbögen oder -ringe Verzugmatten eingebracht. Diese Verzugmatten bestehen aus miteinander verschweißten, in Streckenlängsrichtung und rechtwinklig dazu verlaufenden Stahlstäben. Darüber hinaus ist es aber auch bekannt, für diesen Einsatzbereich und ähnliche Einsatzbereiche so genannte Textilverzugmatten einzusetzen, die aus einem gitterartig verlaufenden Kett- und Schussfäden aufweisenden Hochleistungstextilgewebe bestehen und die in der Regel auch gut zu transportieren sind, weil sie rollbar sind und ein geringes Gewicht aufweisen. Dabei hat man gleichzeitig zur Verstärkung auch Stäbe mit eingebracht (DE 38 34 701 C2) die aus Kunststoff oder auch aus Stahl bestehen, wobei Stäbe und Gewebe mit einem schwer entflammbaren Kunstharz durchsetzt sind. Nachteilig ist bei dieser Ausführung unter anderem, dass diese Verzugmatten - wenn überhaupt - nur in einer Richtung aufrollbar sind. Darüber hinaus sind sie aufgrund der zum Einsatz kommenden und notwendigen Klebetechnik sehr kostenintensiv. Auch die Verzugmatte gemäß G 91 02 397 A1 ist durch in die eigentliche Textilmatte integrierte Verzugstäbe und diese bildenden Streifen aus Gewebematerial gekennzeichnet. Solche Verzugstäbe können nur mit erheblichem Aufwand ausreichend sicher mit dem aufgebrachten und verbindenden Kunststoffmaterial verbunden werden. Auch bei dieser Matte ist ein Aufrollen - wenn überhaupt - nur in einer Richtung möglich. Eine weitere Matte ist auch Gegenstand der DE 41 38 506 A1, wobei hier allerdings die wohl aus Stahl bestehenden Verzugstäbe bzw. deren Teile nur hilfsweise zum Einsatz kommen sollen. Auch hier sollen die Gewebestreifen an den Kreuzungsstellen schiebefest verbunden werden. Bei dieser Textilverzugmatte wie auch bei den anderen, ist der Einsatz im Bergbau nur dort zugelassen, wo eine Gefährdung durch elektrische Aufladung usw. durch sie nicht auftreten kann. Zwar ist es bekannt, für die Gewebestreifen aus dem Hochleistungstextilgewebe eine Beschichtung aus schwer entflammbarem Kunststoffmaterial zu verwenden, nachteilig bleibt allerdings, dass es zu Aufladungen kommen kann, selbst wenn vereinzelt Metall- oder Kohlefaserfäden eingewebt sind. Darüber hinaus ist die Herstellungsweise in Form eines Gewebes aus Gewebestreifen sehr aufwendig.

Der Erfindung liegt daher die Aufgabe zugrunde, eine auch für den Einsatz im rauen Untertagebetrieb sowohl den Verzug ersetzende oder ergänzende als auch in insbesondere Gas gefährdeten Bereichen einsetzbare Kunststoffmatte zu schaffen.

Die Aufgabe wird gemäß der Erfindung dadurch gelöst, dass das Gitter aus den aus drei oder vier Multifilamenten gebildeten Kunststofffadengruppen mit einer Kunststoffbeschichtung überzogen ist, die flammhemmend und/oder antistatisch und/oder ableitfähig ausgerüstet ist, wobei die Kunststofffadengruppen an den Kreuzungsstellen nur übereinandergelegt und nur dort gegen oder Verrutschen gesichert vernäht und dann mit der Kunststoffbeschichtung versehen sind.

Mit einer derartigen Hochleistungsschutzmatte oder auch kurz Verzugmatte ist es möglich, in praktisch allen Bereichen des untertägigen Berg- und Tunnelbaus derartige Kunststoffmaterialien einzusetzen, da sie eine Gefährdung für den Grubenbetrieb nicht darstellen, da sie antistatisch sind und darüber hinaus flammhemmend und ggf. auch ableitfähig. Dabei ist das Fadengruppenmaterial mit den drei oder vier Multifilamenten vorteilhaft in den "schützenden" Kunststoff eingehüllt, sodass irgendwelche nachteiligen oder gar gefährlichen Wirkungen ausgeschlossen bleiben. Dabei ist es zunächst einmal nicht entscheidend, wie diese Kunststofffadengruppen miteinander vernäht sind, denn sie werden an den Kreuzungsstellen übereinanderliegend über diese geeigneten Maßnahmen auf jeden Fall schiebefest verbunden und die Kunststofffadengruppen dabei so eingehüllt, dass sie mit der Umwelt nicht in Berührung kommen können. Durch den Einsatz des geeigneten Kunststoffes, der entsprechend begrenzt flexibel ist, ist es auch ausgeschlossen, dass durch Reibung oder ähnliches dieser Kunststoff abgelöst und dann doch bestimmte Teile der Kunststofffadengruppen freigelegt werden. Es sind immer mehrere Kunststofffadengruppen zusammengefasst in Schuss- oder in Kettrichtung zusammengefasst, um die Belastung der gesamten Hochleistungsschutzmatte so gezielt einstellen zu können. Hierzu ist ergänzend vorgesehen, dass die Kunststofffadengruppen entweder dicht nebeneinander gelegt oder aber miteinander durch Vernähen verbunden sind. Dabei reicht es in der Regel, wenn beispielsweise die in Schussrichtung verlaufenden Kunststofffadengruppen vernäht sind, während die in Kettrichtung verlaufenden Kunststofffadengruppen einfach nebeneinander gelegt sind und nur an den Kreuzungsstellen dann über das Nähen miteinander und vor allem mit den in Schussrichtung verlaufenden Kunststofffadengruppen verbunden werden.

Eine andere Möglichkeit der schiebefesten Verbindung an den Kreuzungsstellen ist die, nach der die sich kreuzenden Kunststofffadengruppen an den Kreuzungsstellen vor Aufbringen der Kunststoffbeschichtung in Rascheltechnik verbunden sind. Durch diese Rascheltechnik, also ein Vernähen der einzelnen Kunststofffadengruppen miteinander ist eine sehr schnell herzustellende und bleibend wirksame schiebefeste Verbindung an den Kreuzungsstellen erreicht.

Eine Variante der Ausbildung einer solchen Hochleistungsschutzmatte ist die, bei der eine Gruppe von Kunststofffadengruppen als runde Multifilamente und die andere Gruppe von Kunststofffadengruppen als flächige Multifilamente ausgebildet sind. Nur rund ausgebildete Multifilamente lassen sich schlechter miteinander verbinden, sodass die hier vorgesehene Ausbildung gerade für die notwendige Verbindung Vorteile aufweist.

Schon aus Materialgründen wird der Verwendung von Kunststofffadengruppen, die ein Gitter bilden, der Vorzug gegeben. Grundsätzlich besteht aber die Möglichkeit auch, auf eine durchgehende Kunststofffadengruppenfläche mehrere Kunststofffadengruppen im Abstand zueinander aufzulegen, die damit in Rascheltechnik vernäht sind, wobei auch die die Kunststofffadengruppenfläche bildenden Kunststofffadengruppen miteinander zur Fläche oder flächig vernäht sind. Vorteil dieser Ausbildung der Verzugmatte ist, dass keine Lücken oder Öffnungen verbleiben, sodass eine derartige Hochleistungsschutzmatte vorteilhaft gleichzeitig auch dazu verwendet werden kann, Baustoff hinter ihr einzubringen, um so den Hohlraum zwischen Ausbau und Gebirge vollständig auszufüllen.

Eine andere Möglichkeit die beschriebene Hochleistungsschutzmatte auch gleichzeitig als sogenannte Hinterfüllmatte einzusetzen ist die, bei der die zwischen den Kunststofffadengruppen und den dazu rechtwinklig aufgebrachten Kunststofffadengruppen verbleibenden Quadratflächen beim Aufbringen der Kunststoffbeschichtung folienartig verschlossen sind. Dies bedeutet also, dass die Kunststoffbeschichtung folienartig insgesamt aufgebracht ist, wobei sie die Kunststofffadengruppen entsprechend zwischen sich einschließt.

Die Kunststoffbeschichtung kann auf unterschiedliche Art und Weise aufgebracht werden, wobei nach einer Variante der Erfindung vorgesehen ist, dass die Hochleistungsschutzmatte dadurch entsteht, dass die Kunststoffbeschichtung durch Eintauchen des fertiggestellten Gitters in ein Bad aus flammhemmend und/oder antistatisch und/oder ableitfähig ausgerüstetem Kunststoff hergestellt ist.

Eine weitere Möglichkeit des Aufbringens der Kunststoffbeschichtung ist die, bei der das Gitter mit dem als Paste ausgebildeten Kunststoff eine durchgehende Kunststoffbeschichtung ergebend beschichtet ist. Ein solches Aufbringen in Pastenform ist vor allem dann zweckmäßig, wenn nicht ein Geflecht zum Einsatz kommt, sondern vielmehr ein Gitter aus aufeinander gelegten und an den Kreuzungsstellen vernähten Kunststofffadengruppen.

Schließlich ist es auch möglich, dass Gitter mit dem flüssigen Kunststoff so zu besprühen, dass sich eine die Kunststofffadengruppen einbettende Kunststoffbeschichtung ergibt. Dies hat den Vorteil, dass auf jeden Fall sichergestellt ist, dass überall eine etwa gleich dicke Beschichtung erreicht ist, die ausreicht, um die eigentlichen Kunststofffilamente im Bergbau, vor allem in gasgefährdeten Bereichen einsetzen zu können.

Ein vor allen Dingen in eine Richtung verstärktes Gitter bzw. eine entsprechende Hochleistungsschutzmatte erreicht man, wenn die als Schussfäden auf die Kettfäden aufgelegt und dann durch eine weitere Lage von Kettfäden abgedeckt, an den Kreuzungsstellen schiebefest vernäht und dann mit der Kunststoffbeschichtung versehen sind. Das Vernähen oder das Herstellen im Raschel-, Web-oder Gelegeverfahren gibt die Möglichkeit, auch "dickere" Kreuzungsstellen wirksam so zu bearbeiten, dass eine schiebefeste Verbindung erreicht ist.

Eine derartige Hochleistungsschutzmatte hat eine vorteilhafte Stabilität, wenn die Kunststofffadengruppen von miteinander zu Multifilamenten geformten Bündeln gebildet sind, wobei die Kunststofffadengruppen von miteinander verwobenen oder im Web-, Raschel-, Gelegeverfahren und ähnlich verbundenen Kunststofffäden gebildet und dann zum Gitter geformt sind. Dies bedeutet also, dass man zunächst einmal Multifilamente entsprechender Dicke oder Breite herstellt, die als Kunststofffadengruppen dann weiter verarbeitet und an den Kreuzungsstellen miteinander verschiebefest verbunden werden.

Eine besonders zweckmäßige Ausführung ist die, bei der die Kunststofffäden Polyamidfäden und die Kunststoffbeschichtung eine PVC-Masse sind. Die entsprechenden Kunststoffe lassen sich gut verarbeiten und bringen die schon mehrfach erwähnten Werte bezüglich der Festigkeit, der Flammhemmung und der Antistatik, sodass eine solche Hochleistungsschutzmatte vorteilhaft auch in gasgefährdeten Bereichen sicher eingesetzt werden kann.

Wiederum zur Förderung der Stabilität dient eine Weiterbildung, nach der oder die den Mattenrand bildenden Randstreifen verbreitert ausgebildet sind, vorzugsweise die doppelte bis dreifache Breite der übrigen Kunststofffadengruppen aufweisen. Diese Randstreifen bilden dann eine Art Korsett für die übrigen verarbeiteten Kunststofffadengruppen, was insbesondere bei der Herstellung des Gitters für den Untertageeinsatz vorteilhaft ist, das dann mit dem Kunststoff beschichtet ist.

Nach einer weiteren zweckmäßigen Ausbildung ist vorgesehen, dass die Kunststoffbeschichtung einen das gesamte Gitter kennzeichnenden, einzelnen oder allen Kunststofffadengruppen zugeordneten Farbzusatz aufweist. Dadurch kann auf einfache und zweckmäßige Art und Weise kenntlich gemacht werden, dass die entsprechend farblich gekennzeichnete Hochleistungsschutzmatte besondere qualitätsmäßige Eigenschaften aufweist bzw. entsprechende gesetzliche Auflagen erfüllt.

Insbesondere zur Erreichung der weiter vorn beschriebenen Ableitfähigkeit ist es zweckmäßig, wenn gemäß der Erfindung einer der Kunststofffadengruppen, vorzugsweise den in Kettrichtung verlaufend angeordneten oder einzelnen dieser Gruppen ein oder mehrere elektrisch leitende Fäden, ihre Wirkung durch die Kunststoffbeschichtung hindurch entfaltend zugeordnet sind oder nachträglich aufgelegt sind. In der Regel reicht es, wenn jeder fünften oder sechsten Gruppe ein solch elektrisch leitender Faden zugeordnet wird, um insgesamt die gewünschte Ableitfähigkeit des gesamten Gitters auch durch den Kunststoff hindurch sicherzustellen. Vorteilhaft ist dabei, dass diese elektrisch leitenden Fäden dem Gitter die Möglichkeit belassen, aufgerollt zu werden. Die gesamte Matte bzw. besser gesagt das Gitter kann also im aufgerollten Zustand nach untertage gebracht und dort abgerollt und "montiert" werden. Denkbar ist es auch, diese elektrisch leitenden Fäden so anzuordnen und auszubilden, dass eine Verbindung mit den benachbarten Gittern möglich ist, um so eine durchlaufende Ableitung zu ermöglichen.

Die Erfindung zeichnet sich insbesondere dadurch aus, dass eine auch für den Einsatz im rauen Untertagebetrieb geeignete und nicht nur dort, sondern auch im Tunnelbau oder auch im Übertagebereich einsetzbare Hochleistungsschutzmatte geschaffen ist, die sowohl von ihrer Herstellungsweise wie auch von ihren Eigenschaften her besonders gekennzeichnet ist. Die entsprechende Hochleistungsschutzmatte besteht aus einzelnen Kunststofffadengruppen, die aus Multifilamenten bestehen und die einfach übereinander gelegt und dann an den Kreuzungsstellen vernäht sind, sodass eine schiebefeste Verbindung erreicht ist. Die aufgebrachte Beschichtung sorgt dann dafür, dass eine solche Verzugmatte im untertägigen Bergbau und insbesondere auch in gasgefährdeten Bereichen eingesetzt werden kann. Bevorzugt wird eine Hochleistungsschutzmatte, die aus Kunststofffadengruppen besteht, die aufeinander verlegt und nur an den Kreuzungsstellen miteinander vernäht sind, weil die Webtechnik für solche Hochleistungsschutzmatten zwar auch möglich ist, aber eine besondere Verbindung an den Kreuzungsstellen erfordert, was zusätzlichen Arbeits- und Herstellungsaufwand erfordert.

Weitere Einzelheiten und Vorteile der Erfindung ergeben sich aus der nachfolgenden Beschreibung der zugehörigen Zeichnungen, in denen ein bevorzugtes Ausführungsbeispiel mit den dazu notwendigen Einzelheiten und Einzelteilen dargestellt ist. Es zeigen:
- Figur 1: eine Hochleistungsschutzmatte von miteinander verwobenen Kunststofffadengruppen, die über eine aufgebrachte Kunststoffbeschichtung abgedeckt sind und die einen stabilisierten Mattenrand aufweist,
- Figur 2: eine Hochleistungsschutzmatte bestehend aus miteinander verwobenen Kunststofffadengruppen ohne Kunststoffbeschichtung,
- Figur 3: einen Schnitt durch eine Kreuzungsstelle der Hochleistungsschutzmatte nach Figur 1,
- Figur 4: eine Hochleistungsschutzmatte mit in Rascheltechnik oder Schussrascheltechnik verbundenen Kunststofffadengruppen,
- Figur 5: eine Ausbildung einer Hochleistungsschutzmatte mit geschlossenen Quadratflächen zwischen den Kunststofffadengruppen,
- Figur 6: eine Ausbildung einer Hochleistungsschutzmatte mit runden und flachen Gruppen von Kunststofffäden und
- Figur 7: eine Draufsicht auf eine Kunststofffadengruppenfläche.

Bei der in Figur 1 dargestellten Matte 1 handelt es sich um ein Gitter 2, das aus mehreren Kunststofffadengruppen 3, 4, 3', 4', 3", 4" gebildet ist, die jeweils so miteinander vetwebt sind, dass an den Kreuzungsstellen 6 eine annähernd schiebefeste Verbindung erreicht ist. Bei dem auf der rechten Seite angedeuteten Mattenrand 16 ist ein verbreiteter Randstreifen 17 wiedergegeben, der nur aus einzelnen Kunststofffäden 7, 8 besteht, die dicht nebeneinander und parallel verlaufend angeordnet sind, wobei die Verbindung hier durch ein Quervernähen oder Ähnliches erreicht ist, bevor die Kunststoffbeschichtung 5 aufgebracht ist.

Dieser verbreiterte Randstreifen 17 kann bei einer hier ja nur im Ausschnitt wiedergegebenen Matte 1 rundum verlaufend angeordnet werden oder aber nur parallel an den beiden Mattenrändern 16.

Wie schon erwähnt sind die Kunststofffadengruppen 3, 4 hier miteinander vetwoben, was insbesondere anhand der Figur 2 verdeutlicht ist. Die einzelnen Kunststofffadengruppen 3, 4 sind in Form von Schussfäden 9 und Kettfäden 10 auch miteinander verwoben sein, um so eine noch intensivere Verbindung zu erreichen und zwar an den Kreuzungsstellen 6. Jeweils an den Kreuzungsstellen 6 ist über die Teilung 15 angedeutet, dass hier die Kett- und Schussfäden 10, 9 praktisch jeweils durch den anderen hindurch gezogen sind. Auch hier sind die Kunststofffadengruppen mit 3, 3', 3" bzw. 4, 4', 4" bezeichnet.

Figur 3 schließlich zeigt eine Kreuzungsstelle 6 in vergrößerter Wiedergabe, wobei dies eine Kreuzungsstelle ist, bei der zwei Kettfadengruppen zum Einsatz kommen, was an sich eine Ausnahme darstellt. Erkennbar ist, dass die durchlaufende Kunststofffadengruppen 3 von einem oberen Kettfaden 11 und einem unteren Kettfaden 12 eingepasst ist, wobei dann die gesamte Kreuzungsstelle 6 über Vernähen miteinander verbunden ist. Die Kunststoffbeschichtung 5 wird nachträglich aufgebracht. Die beiden Kettfäden 11, 12 können dann nicht verrutschen, sodass die Matte 1 die notwendige Stabilität hat und auch beim Einsatz behält.

Kenntlich gemacht ist in Figur 3 weiter, dass die entsprechenden Kunststofffadengruppen 3, 4 bzw. die gesamte Matte 1 über einen Farbzusatz 18 beispielsweise mit blauer Grundfarbe so gekennzeichnet werden kann, dass auch für den Laien sofort erkennbar ist, dass es sich um eine die beschriebenen besonderen Eigenschaften aufweisende Matte 1 handelt.

In den Figuren 1 und 2 ist wie erwähnt nur ein Ausschnitt einer solchen Matte 1 wiedergegeben. Die Matte 1 kann beliebige Abmaße aufweisen, wobei die Mattenränder 16 wie gezeigt vorteilhaft durch einen verbreiterten Randstreifen 17 gekennzeichnet sind. Bei diesem Randstreifen 17 kann es sich um die parallel zueinander verlaufenden Kunststofffäden 7, 8 handeln oder auch um ein entsprechendes Gewebe oder Gewirk wie bei den übrigen Kunststofffadengruppen 3, 4. Natürlich handelt es sich auch bei den Kunststofffadengruppen 3, 4 ebenfalls nur um parallel verlaufende Kunststofffäden 7, 8, aus denen über geeignete Verbindungstechniken dann die benötigten Gruppen von Kunststofffäden hergestellt werden.

Figur 4 zeigt ein Gitter 2, bei dem die einzelnen Kunststofffadengruppen 3 und 4 lediglich aufeinander gelegt sind, wobei erkennbar die Kunststofffadengruppe 3 aus durch Vernähen miteinander verbundener Gruppen besteht. Die Nahtstellen sind mit 28 bzw. 28' bezeichnet, wobei es weitere Nahtstellen 29 in den Zwischenbereichen gibt, wenn sich dies als notwendig herausstellt. Ansonsten werden diese Nahtstellen 28 bzw. auch 29 vor allem im Bereich der Kreuzungsstellen 6 liegen. Die jeweils untere Kunststofffadengruppe 4, 4' ist flächig ausgebildet bzw. hier liegen die einzelnen Kunststofffäden einfach nebeneinander, ohne dass sie durch Vernähen miteinander verbunden sind. Hier wird die Verbindung dieser einzelnen Gruppen durch die Nahtstellen 28 erreicht, die durch das anschließende Aufbringen der Kunststoffbeschichtung 5 nicht mehr so einwandfrei identifizierbar sind, wie dies in Figur 4 im oberen Teil dargestellt ist. Vielmehr wird die Draufsicht auf das Gitter 2 nach dem Aufbringen der Kunststoffbeschichtung 5 der unteren Hälfte der Figur 4 entsprechend sein. Wichtig ist aber, dass über die Kunststoffbeschichtung 5 ein insgesamt flammhemmend und antistatisch ausgerüstetes Gitter 2 erreicht ist. Mit 33 gekennzeichnet sind elektrisch leitende Fäden, die den in Kettrichtung verlaufenden Kunststofffadengruppen 4 zugeordnet sind. Dadurch wird die Ableitfähigkeit unterstützt oder aber erreicht, je nach dem wie die sonstige Ausbildung der Kunststofffadengruppen ist.

Figur 5 und auch die Figur 6 zeigen Ausbildungen, bei denen das Vernähen oder besser gesagt das Verbinden im Raschel- oder Gelegeverfahren verwirklicht ist, sodass sich die schon weiter vorn erwähnte stabile Ausbildung des gesamten Gitters 2 bzw. der Matte 1 ergibt. Nach Figur 5 sind die Quadratflächen 31 ebenfalls durch die Kunststoffbeschichtung 5 mit abgedeckt, sodass sich eine insgesamt durchgehend flächige Ausbildung der Matte 1 ergibt. Eine solche durchgehend flächige Ausbildung der Matte 1 ermöglicht den Einsatz als Hinterfüllmatte, wie das weiter vorne schon erläutert ist.

Die Darstellung nach Figur 6 unterscheidet sich gegenüber den weiter vorn erläuterten Ausführungen dadurch, dass hier gezielt die Kunststofffadengruppen 4 zu runden Einzelgruppen 25 zusammengefasst sind, sodass sich praktisch einzelne "Stränge" ergeben, während die anderen Kunststofffadengruppen 3 flächiger ausgebildet sind, was endseitig durch die Darstellung mit dem Bezugszeichen 26 verdeutlicht ist. Auch bei dieser Ausführung sind die notwendigen schiebefesten Verbindungen im Bereich der Kreuzungsstellen 6 durch Rascheltechnik verwirklicht, wobei die Nahtstellen wiederum mit dem Bezugszeichen 28 versehen sind, um diese besondere Verbindungsstelle zu verdeutlichen. Bei dieser Ausbildung sind die Quadratflächen 31 offengehalten, d. h. die Kunststoffbeschichtung 5 ist so aufgebracht, dass diese "Öffnungen" frei bleiben.

Figur 7 schließlich unterscheidet sich insofern, als hier eine Kunststofffadengruppenfläche 30 verwirklicht ist. Dies bedeutet, dass die ganze Fläche dadurch erreicht ist, dass einzelne Kunststofffäden 7, 8 nebeneinander gelegt und über das schon mehrfach erwähnte Raschelverfahren miteinander verbunden sind. Zur Verstärkung dieser Kunststofffadengruppenfläche 30 sind dann in Form von Schussfäden 9 Kunststofffadengruppen 3 aufgebracht, die mit den entsprechenden Teilen der Kunststofffadengruppenfläche 30 verbunden sind. Die Nahtstellen 28, 29 sind entsprechend gekennzeichnet. Diese Kunststofffadengruppenfläche 30 wird dann mit der schon mehrfach erwähnten Kunststoffbeschichtung 5 abgedeckt, sodass ein Einsatz insbesondere in gasgefährdeten Bereichen problemlos möglich ist. Es ergibt sich auf diese Weise ein Gitter 2 bzw. eine Matte 1, die mit der Ausführung nach Figur 5 vergleichbar ist, nur dass hier die Quadratflächen 31 nicht nur durch die Kunststoffbeschichtung 5 ausgefüllt sind, sondern durch die Kunststofffäden 7, 8 bzw. 7', 8'.

## Patentansprüche

1. Hochleistungsschutzmatte, insbesondere für den Einsatz in Strecken und Räumen des untertägigen Berg- und Tunnelbaus, bestehend aus Kunststofffadengruppen (3, 4), die gruppenweise eine Art Gitter (2) ergebend in Kett- und Schussrichtung sich kreuzend verlegt und an den Kreuzungsstellen (6) miteinander verbunden und über eine Kunststoffschicht festgelegt sind,
**dadurch gekennzeichnet,**
**dass** das Gitter (2) aus den aus drei oder vier parallel zueinander verlaufenden Multifilamenten (3', 3", 3"'; 4', 4", 4"') gebildeten Kunststofffadengruppen (3, 4) mit einer Kunststoffbeschichtung (5) überzogen ist, die flammhemmend und/oder antistatisch und/oder ableitfähig ausgerüstet ist, wobei die Kunststofffadengruppen (3, 4) an den Kreuzungsstellen (6) nur übereinandergelegt und nur dort gegen Verrutschen gesichert vernäht und dann mit der Kunststoffbeschichtung (5) versehen sind.

2. Hochleistungsschutzmatte nach Anspruch 1,
**dadurch gekennzeichnet,**
**dass** die sich kreuzenden Kunststofffadengruppen (3, 4) an den Kreuzungsstellen (6) vor Aufbringen der Kunststoffbeschichtung (5) in Rascheltechnik verbunden sind.

3. Hochleistungsschutzmatte nach einem oder mehreren der vorhergehenden Ansprüche,
**dadurch gekennzeichnet,**
**dass** eine Gruppe von Kunststofffadengruppen (4) als runde Multifilamente und die andere Gruppe von Kunststofffadengruppen (3) als flächige Multifilamente ausgebildet sind.

4. Hochleistungsschutzmatte nach einem der vorhergehenden Ansprüche,
**dadurch gekennzeichnet,**
**dass** auf eine durchgehende Kunststofffadengruppenfläche (30) mehrere Kunststofffadengruppen (4) im Abstand zueinander aufgelegt sind, die damit in Rascheltechnik vernäht sind, wobei auch die die Kunststofffadengruppenfläche (30) bildenden Kunststofffadengruppen (3) miteinander zur Fläche vernäht sind.

5. Hochleistungsschutzmatte nach einem der vorhergehenden Ansprüche,
**dadurch gekennzeichnet,**
**dass** die zwischen den Kunststofffadengruppen (3) und den dazu rechtwinklig aufgebrachten Kunststofffadengruppen (4) verbleibenden Quadratflächen (31) beim Aufbringen der Kunststoffbeschichtung (5) folienartig verschlossen sind.

6. Hochleistungsschutzmatte nach einem der vorhergehenden Ansprüche,
**dadurch gekennzeichnet,**
**dass** die Kunststoffbeschichtung (5) durch Eintauchen des fertiggestellten Gitters (2) in ein Bad aus flammhemmend und/oder antistatisch und/oder ableitfähig ausgerüstetem Kunststoff hergestellt ist.

7. Hochleistungsschutzmatte nach einem der vorhergehenden Ansprüche,
**dadurch gekennzeichnet,**
**dass** das Gitter (2) mit dem als Paste ausgebildeten Kunststoff eine durchgehende Kunststoffbeschichtung (5) ergebend beschichtet ist.

8. Hochleistungsschutzmatte nach einem der vorhergehenden Ansprüche,
**dadurch gekennzeichnet,**
**dass** das Gitter (2) mit dem flüssigen Kunststoff so besprüht ist, dass sich eine die Kunststofffadengruppen (3, 4) einbettende Kunststoffbeschichtung (5) ergibt.

9. Hochleistungsschutzmatte nach einem der vorhergehenden Ansprüche,
**dadurch gekennzeichnet,**
**dass** die Schussfäden (3, 9) auf die Kettfäden (4,10, 12) aufgelegt und dann durch eine weitere Lage von Kettfäden (10, 11) abgedeckt, an den Kreuzungsstellen (6) schiebefest vernäht und dann mit der Kunststoffbeschichtung (5) versehen sind.

10. Hochleistungsschutzmatte nach einem der vorhergehenden Ansprüche,
**dadurch gekennzeichnet,**
**dass** die Kunststofffadengruppen (3, 4) von miteinander verwobenen oder im Web-, Raschel-, Gelegeverfahren und ähnlich verbundenen Kunststofffäden (7, 8) gebildet und dann zum Gitter (2) geformt sind.

11. Hochleistungsschutzmatte nach einem der vorhergehenden Ansprüche,
**dadurch gekennzeichnet,**
**dass** die Kunststofffäden (7, 8) Polyamidfäden und die Kunststoffbeschichtung (5) eine PVC-Masse sind.

12. Hochleistungsschutzmatte nach einem der vorhergehenden Ansprüche,
**dadurch gekennzeichnet,**
**dass** der oder die den Mattenrand (16) bildenden Randstreifen (17) verbreitert ausgebildet sind, vorzugsweise die doppelte bis dreifache Breite der übrigen Kunststofffadengruppen (3, 4) aufweisen.

13. Hochleistungsschutzmatte nach einem der vorhergehenden Ansprüche,
**dadurch gekennzeichnet,**
**dass** die Kunststoffbeschichtung (5) einen das gesamte Gitter (2) kennzeichnenden, einzelnen oder allen Kunststofffadengruppen (3, 4) zugeordneten Farbzusatz (18) aufweist.

14. Hochleistungsschutzmatte nach einem der vorhergehenden Ansprüche,
**dadurch gekennzeichnet,**
**dass** einer der Kunststofffadengruppen (4), vorzugsweise den in Kettrichtung verlaufend angeordneten oder einzelnen dieser Gruppen ein oder mehrere elektrisch leitende Fäden (33), ihre Wirkung durch die Kunststoffbeschichtung (5) hindurch entfaltend zugeordnet sind oder nachträglich aufgelegt sind.

## Claims

1. A high performance protective mat, in particular for use in drifts and chambers in underground mining and tunnel construction, consisting of groups (3, 4) of plastics threads which are laid in groups in an intersecting manner in the warp and the weft direction so as to produce a kind of grid (2) and are joined together at the intersection points (6) and fixed via a plastics layer,
**charaterized in that**
the grid (2) of groups (3, 4) of plastics threads formed from three or four multifilaments (3', 3", 3'''; 4', 4", 4"') extending parallel to one another is covered with a plastics coating (5) which has flame retarding and/or antistatic and/or dissipative properties, wherein the groups (3, 4) of plastics threads are only superimposed at the intersection points (6) and only sewn so as to be secured against slipping here and then provided with the plastics coating (5).

2. The high performance protective mat according to Claim 1,
**charaterized in that**
the intersecting groups (3, 4) of plastics threads are joined at the intersection points (6) in Raschel technique before applying the plastics coating (5).

3. The high performance protective mat according to one or more of the preceding Claims,
**charaterized in that**
one group of groups (4) of plastics threads is formed as round multifilaments and the other group of groups (3) of plastics threads is formed as flat multifilaments.

4. The high performance protective mat according to any one of the preceding Claims,
**charaterized in that**
a plurality of groups (4) of plastics threads are applied at a spacing from one another to a continuous surface (30) of groups of plastics threads and are sewn thereto in Raschel technique, wherein the groups (3) of plastics threads which form the surface (30) of groups of plastics threads are also sewn together to form the surface.

5. The high performance protective mat according to any one of the preceding Claims,
**charaterized in that**
the square surfaces (31) remaining between the groups (3) of plastics threads and the groups (4) of plastics threads applied at a right angle thereto are closed like a film when the plastics coating (5) is applied.

6. The high performance protective mat according to any one of the preceding Claims,
**charaterized in that**
the plastics coating (5) is produced by dipping the finished grid (2) into a bath of plastics material with flame retarding and/or antistatic and/or dissipative properties.

7. The high performance protective mat according to any one of the preceding Claims,
**charaterized in that**
the grid (2) is coated with the plastics material formed as paste so as to produce a continuous plastics coating (5).

8. The high performance protective mat according to any one of the preceding Claims,
**charaterized in that**
the grid (2) is sprayed with the liquid plastics material so that a plastics coating (5) embedding the groups (3, 4) of plastics threads is produced.

9. The high performance protective mat according to any one of the preceding Claims,
**charaterized in that**
the weft threads (3, 9) are applied to the warp threads (4, 10, 12) and then covered by a further layer of warp threads (10, 11), sewn in a non-slip manner at the intersection points (6) and then provided with the plastics coating (5).

10. The high performance protective mat according to any one of the preceding Claims,
**charaterized in that**
the groups (3, 4) of plastics threads are formed by plastics threads (7, 8) which are interwoven or joined in a weaving, Raschel, laying process and similar and then shaped into the grid (2).

11. The high performance protective mat according to any one of the preceding Claims,
**charaterized in that**
the plastics threads (7, 8) are polyamide threads and the plastics coating (5) is a PVC composition.

12. The high performance protective mat according to any one of the preceding Claims,
**charaterized in that**
the edge strip or edge strips (17) which form(s) the mat edge (16) is/are of widened formation, preferably being of a width which is twice to three times that of the other groups (3, 4) of plastics threads.

13. The high performance protective mat according to any one of the preceding Claims,
**charaterized in that**
the plastics coating (5) has a colour additive (18) which distinguishes the entire grid (2) and is associated with individual or all groups (3, 4) of plastics threads.

14. The high performance protective mat according to any one of the preceding Claims,
**charaterized in that**
one or a plurality of electrically conductive thread(s) (33) is/are associated with one of the groups (4) of plastics threads, preferably that extending in the warp direction, or individual of these groups, developing its/their effect through the plastics coating (5), or is/are subsequently applied.

## Revendications

1. Natte de protection haute performance, en particulier pour utilisation dans des trajets et pièces des domaines de l'exploitation minière souterraine et la construction de tunnels, se composant de groupes de fils en matière plastique (3, 4) qui sont posés groupe par groupe en croix dans les sens chaîne et duite de manière à former une sorte de grille (2) et sont reliés l'un avec l'autre aux points de croisement (6) et sont fixés par l'intermédiaire d'une couche en matière plastique,
**caractérisée en ce que**
la grille (2) résultant des groupes de fils en matière plastique (3, 4) formés à partir de trois ou quatre multifilaments (3', 3", 3"'; 4', 4", 4"') parallèles est enduite d'un revêtement en matière plastique (5) qui est ignifuge et/ou antistatique et/ou capable de décharger les charges électrostatiques, étant donné que les groupes de fils en matière plastique (3, 4) sont seulement posés l'un au-dessus de l'autre aux points de croisement (6) et ne sont cousus qu'à ces endroits, protégés contre le glissement, puis dotés du revêtement en matière plastique (5).

2. Natte de protection haute performance selon la revendication 1,
**caractérisée en ce que**
les groupes de fils en matière plastique (3, 4) croisés sont reliés aux points de croisement (6) au moyen de la technique Rachel avant l'application du revêtement en matière plastique (5).

3. Natte de protection haute performance selon l'une quelconque ou plusieurs des revendications précédentes,
**caractérisée en ce que**
un groupe de groupes de fils en matière plastique (4) est réalisé comme multifilaments ronds et l'autre groupe de groupes de fils en matière plastique (3) comme multifilaments plats.

4. Natte de protection haute performance selon l'une quelconque des revendications précédentes,
**caractérisée en ce que**
sont posés sur une surface de groupe de fils en matière plastique continue (30) plusieurs groupes de fils en matière plastique (4) écartés l'un de l'autre, groupes qui sont ainsi cousus selon la technique Rachel, étant donné que les groupes de fils en matière plastique (3) qui forment la surface de groupe de fils en matière plastique continue (30) sont également cousus l'un avec l'autre pour former la surface.

5. Natte de protection haute performance selon l'une quelconque des revendications précédentes,
**caractérisée en ce que**
les surfaces carrées (31) qui restent entre les groupes de fils en matière plastique (3) et les groupes de fils en matière plastique (4) posés orthogonalement sur ces derniers sont fermés en forme de feuille lors de l'application du revêtement en matière plastique (5).

6. Natte de protection haute performance selon l'une quelconque des revendications précédentes,
**caractérisée en ce que**
le revêtement en matière plastique (5) est fabriqué par trempe de la grille (2) finie dans un bain en une matière plastique ignifuge et/ou antistatique et/ou capable de décharger les charges électrostatiques.

7. Natte de protection haute performance selon l'une quelconque des revendications précédentes,
**caractérisée en ce que**
la grille (2) est revêtue de la matière plastique formée comme pâte de manière à donner un revêtement en matière plastique (5) continu.

8. Natte de protection haute performance selon l'une quelconque des revendications précédentes,
**caractérisée en ce que**
la grille (2) est pulvérisée avec la matière plastique de manière à ce qu'il en résulte un revêtement en matière plastique (5) qui enrobe les groupes de fils en matière plastique (3, 4).

9. Natte de protection haute performance selon l'une quelconque des revendications précédentes,
**caractérisée en ce que**
les fils de duite (3, 9) sont posés sur les fils de chaîne (4, 10, 12), puis recouverts d'une autre couche de fils de chaîne (10, 11), cousus de manière antiglissante aux points de croisement (6), puis dotés du revêtement en matière plastique (5).

10. Natte de protection haute performance selon l'une quelconque des revendications précédentes,
**caractérisée en ce que**
les groupes de fils en matière plastique (3, 4) sont réalisés en fils en matière plastique (7, 8) entrelacés ou liés l'un avec l'autre selon la méthode de tissage, la méthode Rachel, la méthode de pose ou autre semblable, puis formés en grille (2).

11. Natte de protection haute performance selon l'une quelconque des revendications précédentes,
**caractérisée en ce que**
les fils en matière plastique (7, 8) sont des fils en polyamide et le revêtement en matière plastique (5) est une masse de PVC.

12. Natte de protection haute performance selon l'une quelconque des revendications précédentes,
**caractérisée en ce que**
la ou les bandes marginales (17) qui forme(nt) le bord de la natte (16) sont élargis, présentant de préférence le double au triple de la largeur des autres groupes de fils en matière plastique (3, 4).

13. Natte de protection haute performance selon l'une quelconque des revendications précédentes,
**caractérisée en ce que**
le revêtement en matière plastique (5) présente un additif de matière colorante (18) affecté à des groupes de fils en matière plastique (3, 4) individuels ou à tous les groupes de fils en matière plastique (3, 4) et identifiant la grille (2) entière.

14. Natte de protection haute performance selon l'une quelconque des revendications précédentes,
**caractérisée en ce que**
un ou plusieurs fils électriquement conducteurs (33) sont affectés à un des groupes de fils en matière plastique (4), de préférence ceux qui courent dans le sens de chaîne ou des groupes individuels, en déployant leur effet à travers le revêtement en matière plastique (5), ou sont posés postérieurement.
